# FASCICULE DE BREVET EUROPEEN

(11) **EP 0 152 754 B1**
(45) Date de publication et mention de la délivrance du brevet: **16.06.1987**
(21) Numéro de dépôt: 85100311.1
(22) Date de dépôt: 14.01.1985
(51) Int. Cl.: B22C 9/04, B22D 18/04

(54) **Procédé de moulage en fonderie et moule pour la coulée de précision sous basse pression, avec modèle gazéifiable et moule en sable sans liant**
Giessformverfahren und Giessform für Niederdruck-Präzisionsgiessen unter Verwendung vergasbaren Modells und binderfreier Sandgiessform
Foundry moulding process and mould for low-pressure precision casting with a gasifiable model and binderless sand mould

(30) Priorité: 15.02.1984 FR 8402907
(43) Date de publication de la demande: 28.08.1985
(73) Titulaire: PONT-A-MOUSSON S.A., 54017 Nancy (FR)
(72) Inventeur: Denis, Jean-Pierre, F-54000 Nancy (FR)
(74) Mandataire: Puit, Thierry

## Description

La présente invention concerne un procédé de moulage de précision en fonderie de pièces moulées en fonte et autres alliages métalliques, ferreux ou non, légers ou non, et superalliages, et un moule selon les préambules des revendications 1 et 2.

Par le brevet US 2 830 343, on connait un procédé de moulage de précision en fonderie utilisant un modèle perdu en polystyrène expansé et du sable de moulage autour de ce modèle, c'est-à-dire un mélange durcissable de sable et de liant. Dans ce procédé, le moule est alimenté en métal liquide par gravité.

Par le brevet FR-A-2 163 455 qui sert de base pour les préambules des revendications indépendantes 1 et 2, on connaît un procédé de moulage de précision en fonderie utilisant un modèle gazéifiable en polystyrène expansé et un moule en sable sans liant, rendu compact par dépression ou pression négative ou pression sous-atmosphérique. Un tel procédé est décrit avec alimentation du moule par gravité. Le modèle gazéifiable n'est pas positionné ni fixé rigidement par rapport au caisson contenant le moule. Ce procédé de coulée à alimentation gravitaire nécessite une alimentation en métal liquide avec un débit constant, ni trop élevé (risque de dégagement gazeux du polystyrène qui crée des inclusions gazeuses dans la pièce moulée), ni trop faible (risque d'évaporation prématurée et incontrôlée du polystyrène expansé et d'inclusions de sable). Ce procédé nécessite donc l'emploi d'un bassin de coulée ou cône d'alimentation relativement important pour mieux contrôler et régulariser le débit d'alimentation en métal liquide et par conséquent présente un rendement faible en métal coulé, ce rendement s'évaluant par le rapport entre la masse de métal utile, constituant la pièce moulée proprement dite et la masse totale du métal coulé comprenant :
la pièce moulée
ses appendices de coulée
et le métal solidifié dans le bassin de coulée.
En raison de sa fragilité, le modèle gazéifiable est revêtu d'une carapace de résine thermodurcissable.

On connaît par ailleurs le brevet FR-A-2 455 491 suivant lequel un moule de fonderie est constitué pas un masque de fonderie (ou carapace) et un noyau, bien centré et immobilisé au milieu d'une masse de particules métalliques sans liant, rigidifiées par un champ magnétique, et alimente de bas en haut, sous basse pression.

Un tel procédé est avantageux par l'emploi de la basse pression qui, notamment, d'une part permet de contrôler le débit de métal liquide pendant toute la durée du remplissage de la cavité de moulage et qui, d'autre part, améliore. considérablement le rendement en métal du fait que les chenaux de coulée sont très courts et que l'excédent de métal liquide après solidification de la pièce moulée est récupéré dans une poche, par chute brutale de la pression exercée sur le métal liquide contenu dans la poche. Un tel procédé est également avantageux parce qu'il permet une évacuation contrôlée des gaz et parce qu'il peut être combiné avec une aspiration contrôlée des gaz et par conséquent évite les inclusions gazeuses, et parce qu'il permet d'alimenter ou nourrir une cavité de moulage en métal liquide chaud, sous pression, créant ainsi un effet de masselot- tage dynamique, sans réduire le rendement en métal coulé puisque le métal resté liquide hors de la cavité de moulage retombe dans la poche.

Quant au modèle perdu gazéifiable on sait qu'il peut être creux et mince, puisqu'il a la forme exacte de la pièce moulée à obtenir, et qu'il permet une plus grande précision de moulage que tout autre procédé traditionnel de moulage.

Cependant, en raison de leur fragilité, les modèles gazéifiables ou modèles perdus n'ont jamais été utilisés en fonderie, à la connaissance de la Demanderesse, dans le procédé de moulage sous basse pression.

La Demanderesse s'est posé le problème de bénéficier à la fois des avantages du modèle perdu gazéifiable, du sable sans liant, et du procédé de moulage sous basse pression, sans avoir les risques d'inclusion gazeuse, et d'entraînement de sable dans le conduit de coulée ascendante, lors du remplissage du moule en sable sans liant et lors de la coulée sous basse pression.

Ce problème est résolu par le procédé de moulage de l'invention, pour l'obtention de pièces en fonte et autres alliages métalliques ferreux ou non, légers ou non, et superalliages, dans lequel on utilise un moule en sable sans liant, vibré, tassé, enrobant un modèle perdu gazéifiable, le moule étant rigidifié sous dépression, caractérisé en ce que l'on positionne au moins un modèle en polystyrène expansé en l'assemblant avec un conduit donnant la forme de l'embouchure de coulée du moule, à la partie inférieure du moule, conduit que l'on fixe et que l'on verrouille à la partie inférieure du moule en vue d'une alimentation en métal liquide ascendante et sous basse pression.

Ce problème est résolu également par le moule de l'invention, pour la mise en oeuvre du procédé ci-dessus, ce moule, du type comportant deux modèles perdus gazéifiables en polystyrène expansé, enrobés d'une masse de sable sans liant, rigidifiée par tassement et mise sous dépression, contenue dans un châssis métallique à chambre de dépression périphérique et à moyens d'obturation et d'aspiration, caractérisé en ce qu'il comporte pour le positionnement desdits modèles à l'intérieur du moule un manchon de centrage et de verrouillage assemblé directement ou indirectement avec chaque modèle en polystyrène expansé, constituant au moins par sa partie inférieure une embouchure de coulée du moule, et comportant des moyens de verrouillage sur le fond du châssis du moule, ledit manchon étant en un mélange durci de sable et de liant, et les modèles étant pourvus d'appendices de coulée en polystyrène expansé servant au raccordement direct ou indirect avec ledit manchon.

Grâce à cet agencement, les modèles sont parfaitement positionnés et immobilisés pendant le remplissage du moule en sable sans liant et restent immobilisés pendant la coulée.

D'autres caractéristiques et avantages apparaîtront au cours de la description qui va suivre.

Au dessin annexé, donné seulement à titre d'exemple :
La figure 1 est une vue schématique en coupe d'un moule de fonderie suivant l'invention, en position de coulée,
La figure 2 est une vue en coupe d'un détail du moule suivant la ligne 2-2 de la Fig. 1,
La figure 3 est une vue analogue à la figure 1 du moule en cours de réalisation, pendant l'opération de remplissage en sable sec, sans liant,
La figure 4 est une vue partielle en plan suivant la ligne 4-4 de la figure 3 d'un détail du moule,
La figure 5 est une vue schématique à plus petite échelle d'une installation de fonderie pour l'alimentation en métal liquide sous basse pression d'un moule suivant l'invention,
La figure 6 est une vue partielle de détails d'une variante de moule suivant l'invention.

Suivant l'exemple d'exécution des Fig. 1, 2 et 5, une installation de coulée sous basse pression dans laquelle on utilise un moule de fonderie suivant l'invention, comporte essentiellement un four de fusion 1 (ou bien une poche de coulée sous basse pression) et un moule de fonderie 2, formant avec le four de fusion 1 un ensemble de coulée en vase clos.

Le four de fusion est par exemple de type électrique, basculant au moyen d'un berceau 3 arqué porté par des galets 4 dont l'un est moteur et entraîné en rotation par un groupe moto réducteur 5. Le four électrique 1, par exemple de type réverbère, est chauffé par le rayonnement d'un barreau de graphite horizontal 6. La voûte du four 1 provoque une réverbération de la chaleur rayonnée sur le bain métallique, par exemple une fonte liquide F. Le four 1 comporte une goulotte ou un chenal de coulée 7, de section transversale fermée ou tubulaire, communiquant avec la capacité intérieure du four, à la partie basse de celle-ci, et se relevant à l'extrémité libre par une buse de coulée 8, de préférence tronconique, destiné à communiquer de manière étanche avec une embouchure de coulée appartenant au moule 2.

Une conduite 9 débouchant dans la partie supérieure de la capacité intérieure du four 1, amène un flux gazeux inerte sous pression au-dessus du niveau du bain métallique de fonte F. Le gaz inerte est de préférence de l'argon. Mais on peut également employer de l'azote ou de l'air sous pression. Sur la conduite 9 est monté un équipement 10 d'admission et de réglage de pression, d'arrêt de pression et de mise à la décharge, avec robinet et avec cadran de mesure de la pression à l'intérieur de la capacité du four 1 au-dessus du bain de fonte F. Une telle installation est décrite dans la demande de brevet en France n° 82 17 120 du 11 octobre 1982.

Le moule 2 de fonderie est posé sur une table ou un plateau 11 (le plateau 11 pouvant appartenir à un convoyeur de moules) comportant une large ouverture 12 pour le passage de la goulotte de coulée à buse tronconique 8 et pour le positionnement de l'embouchure de coulée du moule, de préférence suivant l'axe vertical XX de la buse tronconique 8. Sous la table 11. sont fixés des dispositifs vibreurs 13 de part et d'autre de l'ouverture 12.

Le moule 2 comporte comme connu un châssis 14 et des moyens d'aspiration ou de mise sous vide, de type décrit dans le brevet FR-A-21 63 455. Le châssis 14 parallélépipédique, et métallique, comporte une chambre périphérique 15 de mise sous vide ou d'aspiration délimitée par des cloisons internes périphériques, perforées 16 parallèles aux parois latérales ou flancs extérieurs du châssis 14. Les perforations des cloisons 16 sont de dimensions suffisamment petites pour empêcher le passage du sable sec et sans liant S contenu dans le châssis 14. Le châssis 14 comporte un fond 17, métallique comme le châssis, et, en guise de couvercle, est coiffé d'un plateau de serrage 18 surmonté d'une cloche d'aspiration 19. Le plateau de serrage 18, coiffant la totalité du châssis 14 qu'il obture, comporte des orifices 20 débouchant dans la chambre périphérique 15 et des orifices à filtres 21 laissant passer l'air et les gaz mais interdisant le passage au sable S. Il peut y avoir également des filtres 21 au-dessus de la chambre 15. Le plateau de serrage 18 est solidaire d'une tige de vérin 22, par exemple d'axe XX, afin d'être appliqué sous pression sur le châssis 14 et d'appliquer sous pression l'ensemble du moule 2 sur la table 11. La cloche d'aspiration 19 est raccordée à un conduit d'aspiration 23 qui la traverse en débouchant dans l'espace compris entre la cloche 19 et le plateau de serrage 18.

Comme connu, des modèles perdus gazéifiables en polystyrène expansé, 24, par exemple au nombre de deux dans cet exemple, sont emprisonnés et noyés dans la masse de sable S compacté à l'intérieur du châssis 14 et plus précisément des cloisons internes 16. Les modèles 24, enduits de résine synthétique par exemple, et représentés ici sous forme pleine mais pouvant être creux, s'ils sont destinés à l'obtention de pièces creuses telles que par exemple des tubulures d'échappement de moteur d'automobile, sont supportés et positionnés à l'intérieur de la masse de sable S de la manière suivante :
Au voisinage de l'extrémité située vers l'extérieur, ils sont supportés par des supports 25. par exemple en mélange durci de sable et de résine. Les supports 25 peuvent ne faire qu'un, par exemple sous forme d'un manchon tubulaire dont la base circulaire repose sur le fond 17 du châssis 14. A leur extrémité la plus proche de l'axe XX, chaque modèle 24 comporte un appendice ayant la forme, et notamment la section transversale rectangulaire d'une attaque de coulée 26.

Conformément à l'invention, les appendices 26 représentant les attaques de coulée sont emboîtés symétriquement par rapport à l'axe XX de l'ouverture 12, dans les ouvertures 27 d'un masque de fonderie 28 admettant également l'axe XX comme axe de symétrie. Le masque de fonderie 28 ou carapace, est constitué d'un mélange durci de sable et de résine thermodurcissable, ou est en céramique (mélange durci de sable et de liant minéral) et forme un chapeau pour l'embouchure de coulée 29 du moule 2, raccordable de manière étanche à l'orifice de coulée à buse tronconique 8 de la goulotte 7. Le masque 28 forme aussi le carrefour de raccordement de ladite embouchure 29 à chacune des attaques de coulée 26. Le masque 28 comporte donc une forme tubulaire concrétisant 29 l'embouchure de coulée du moule 2, et au-dessus de cette forme tubulaire, un dôme de forme arquée concave dans cet exemple, mais qui pourrait être de forme arquée convexe, qui constitue le carrefour précité en Y sur la périphérie duquel sont prévues les ouvertures 27 d'emboîtement des appendices de coulée 26 des modèles 24. Les ouvertures d'emboîtement 27 ont donc une section rectangulaire conjuguée de celle des appendices de coulée 26. Conformément à l'invention également, les ouvertures d'emboîtement 27 sont orientées symétriquement de manière oblique par rapport à l'axe XX, ainsi que les appendices de coulée 26 emboîtés dans les ouvertures 27, dans le sens montant à partir de l'axe XX vers chaque modèle 24.

Le support et le positionnement du masque de fonderie 28 est réalisé conformément à l'invention de la manière suivante :
Le fond 17 du châssis 14 comporte un bossage 30 d'axe XX à ouverture circulaire 31 (Fig. 1 et 4). L'ouverture 31 comporte, par exemple, une paire d'échancrures 32 de forme rectangulaire, diamétralement opposées, par rapport à l'axe de symétrie XX. Sur sa face inférieure, le bossage 30 est évidé sous forme d'un embrèvement circulaire de diamètre sensiblement supérieur à celui de l'ouverture 31 qui est elle-même de diamètre supérieur à celui de la partie tubulaire du masque de fonderie 28 matérialisant l'embouchure de coulée du moule.
En prise sur ce bossage 30 vient se placer et se verrouiller, conformément à l'invention, un manchon 34 en matière céramique, par exemple en mélange durci de sable et de résine thermodurcissable. Le manchon 34 dont le diamètre intérieur correspond au diamètre extérieur de la partie tubulaire du masque de fonderie 28, reçoit intérieurement ladite partie tubulaire qui s'ajuste donc sur le manchon de centrage 34. Ce manchon 34 comporte une bride inférieure 35 présentant une saillie interne circulaire par rapport à la cavité cylindrique dudit manchon 34 ou couronne interne, pour recevoir et supporter la tranche d'extrémité inférieure de la partie tubulaire du masque de fonderie 28. La bride 35 est destinée à être logée à l'intérieur de l'embrèvement 33 pour venir s'appliquer sur la face inférieure du bossage 30. Au-dessus de la bride inférieure 35. le manchon de centrage 34 comporte une paire de pattes rectangulaires 36 de verrouillage, espacées de la bride inférieure 35, d'une hauteur correspondant à l'épaisseur du bossage 30 évidé par l'embrèvement 33. Les pattes rectangulaires 36 ont des dimensions légèrement inférieures à celles des échancrures rectangulaires 32 de manière à pouvoir s'y emboîter avec jeu et à les traverser.

Les pattes 36 sont destinées à prendre appui sur la face supérieure du bossage 30, en dehors des échancrures rectangulaires 32, avec lesquelles elles constituent un système de verrouillage à baïonnette. La bride 35 et les pattes 36 s'appliquent donc de part et d'autre du bossage 30.

Enfin, la face supérieure du bossage 30, les échancrures rectangulaires 32, les pattes 36 et une partie du manchon de centrage 34 sont recouverts d'une coiffe de protection 37 à profil de révolution d'axe XX en escalier ou double équerre, s'ajustant d'une part sur la partie cylindrique du manchon de centrage 34 et d'autre part, reposant sur la face supérieure du bossage 30.

Dans cet exemple les modèles 24 sont assemblés indirectement avec le manchon 34 par l'intermédiaire du masque 28.

Le moule de l'invention est confectionné de la manière suivante (Fig. 1, 2, 3 et 4) :
Le châssis 14 est posé sur le plateau 11. Le support 25 des modèles 24 est mis en place en étant posé sur le fond 17 du châssis 14. Le châssis 14 est ouvert à l'air libre, c'est-à-dire non recouvert par le plateau 18. Le manchon de centrage et de verrouillage 34 est introduit dans l'ouverture circulaire 31 du bossage 30, à l'intérieur du châssis 14.

Pour permettre cette introduction du manchon 34 jusqu'à ce que la bride inférieure 35 prenne appui sur la face plane de l'embrèvement 33, il faut orienter convenablement le manchon 34 de manière que les pattes 36 se trouvent en vis-à-vis des échancrures 32 du bossage 30, qui sont à traverser. Lorsque les échancrures 32 ont été franchies par les pattes 36, le manchon 34 est tourné autour de l'axe XX de telle sorte que les pattes 36 viennent prendre appui sur la face supérieure du bossage 30 hors des échancrures 32 (Fig. 4). Le manchon 34 est alors verrouillé en position de retenue sur le bossage 30 du fond 17 du châssis 14. La coiffe de protection 37 est introduite par le haut autour du manchon 34 et vient reposer à son tour sur la face supérieure du bossage 30 en recouvrant les pattes 36 ainsi que les échancrures 32.

Le manchon 34 ainsi verrouillé est prêt à recevoir et à supporter le masque de fonderie 28 qui est introduit à son tour par le haut et qui vient reposer sur la couronne interne de la bride 35 faisant saillie à l'intérieur du manchon 34.

Chaque modèle 24 en polystyrène expansé est alors introduit séparément par le haut, jusqu'à ce que l'appendice 26 d'attaque de coulée vienne s'emboîter dans une ouverture d'emboîtement 27 du masque de fonderie 28. On laisse alors chaque modèle 24 reposer sur le support 25.

Chaque modèle 24 se trouve alors dans la position illustrée à la Fig. 3, en équilibre stable d'une part sur le support 25, d'autre part sur le masque de fonderie 28. Cette position d'équilibre stable est bien déterminée, bien centrée à l'intérieur du châssis 14 et rendue fixe par le manchon de centrage verrouillé 34. Le manchon 34 sert également de support direct du masque 28 et indirect de chaque modèle 24.

Avant le remplissage du châssis 14 en sables sans liant, sec, on obture la chambre périphérique d'aspiration 15 par un plateau supérieur 40 appliqué provisoirement. Le plateau 40 d'obturation est une bande carrée ou rectangulaire fermée, correspondant à la forme du châssis 14, et son périmètre interne et son périmètre externe suivent les périmètres interne et externe de l'enveloppe périphérique d'aspiration 15. L'utilisation du plateau 40 est une simple précaution, facultative, pour éviter l'entrée de sable dans la chambre 15.

L'introduction de sable sec sans liant S s'effectue par une trémie 41 qui peut être fixe et de préférence située dans l'axe XX du masque de fonderie 28 qui est également l'axe de symétrie des modèles 24 placés dans le châssis 14, ou bien mobile pour être déplacée au-dessus de l'ouverture du plateau 40, en évitant toutefois dans la mesure du possible, une chute directe du sable S sur des surfaces éventuellement horizontales ou faiblement inclinées des modèles 24.

Pendant le remplissage en sable S (Fig. 3), les vibreurs 13 sont actionnés de manière à faire vibrer le châssis 14 et à provoquer une bonne répartition du sable à l'intérieur du chassis 14 et son tassement.

Grâce à la position inclinée descendant vers l'axe XX des appendices 26 de chaque modèle 24, et grâce à la position surélevée du support 25 par rapport aux ouvertures d'emboîtement 27, chaque modèle 24 a une position inclinée descendante qui facilite le glissement du sable sur la paroi de dessus du modèle 24 et qui facilite la mise en place du sable au-dessous de chaque modèle 24, c'est-à-dire entre le fond 17 du châssis 14, la coiffe protectrice 37, le masque 28 et les parois de dessous de chaque modèle 24.

Lorsque le support 25 et chaque modèle 24 sont complètement enrobés de sable sec sans liant S bien tassé, et lorsque chaque modèle 24 est bien recouvert de sable S jusqu'à la hauteur du plateau 40, celui-ci est enlevé et remplacé par le plateau 18 de serrage destiné à obturer la partie supérieure du moule 2 et à bien appliquer le châssis 14 sur le plateau 11. Les vibreurs 13 sont mis à l'arrêt. Le plateau 18 combiné avec la cloche d'aspiration 19 est appliqué avec force par la tige de vérin 22 sur la partie supérieure du châssis 14 et l'aspiration est mise en oeuvre par le conduit 23. Cette aspiration s'exerce sur la masse de sable S contenu dans le châssis 14, sur le dessus, à travers les filtres, par la cloche d'aspiration 19, à la fois en vue de maintenir la rigidifica- tion de la masse de sable S et en vue d'évacuer ultérieurement les gaz lors de la coulée. au fur et à mesure de la montée du métal liquide dans l'embouchure de coulée 29, dans le masque 28. les attaques de coulée 26 et chaque modèle 24. les gaz se formant abondamment, notamment par la gazéification de chaque modèle 24 en polystyrène expansé qui laisse la place à une cavité que le métal liquide emplit.

### Avantages

Grâce au positionnement précis et fixe des modèles 24, d'abord par les attaques de coulée 26 bien emboîtées dans les ouvertures d'emboîtement 27, puis, après fusion des appendices 26. par l'emprisonnement du reste des modèles 24 dans une masse de sable S rigide, l'immobilité des empreintes de moulage c'est-à-dire des cavités correspondant aux modèles 24 après la fusion progressive du polystyrène expansé, est assurée.

Grâce au contrôle de la pression dans le conduit 9, comme par exemple décrit dans la demande de brevet en France déposée sous le N° 82 17 120, le remplissage des empreintes de moulage en métal liquide, notamment en fonte. mais éventuellement en acier, s'effectue avec un débit contrôlé approprié qui n'est ni trop lent (risque de grillage du polystyrène des modèles 24 au lieu de la gazéification) ni trop rapide qui ne laisserait pas le temps aux gaz de s'échapper et qui laisserait des inclusions gazeuses importantes dans la masse de métal coulée. Ce débit, ni trop lent ni trop rapide, est un débit constant. Ce débit contrôlé est fonction de la forme des modèles 24.

Grâce à la combinaison du masque de fonderie 28 donnant la forme de l'embouchure de coulée 29 du moule et des modèles 24 en polystyrène expansé, on combine les avantages du modèle en polystyrène expansé permettant un moulage économique de précision, avec un bel état de surface et les avantages du masque de fonderie qui est suffisamment robuste pour recevoir la chute de sable S, lors du remplissage du moule (chute principale), de sorte que chaque modèle 24, relativement fragile, ne reçoit pas directement la chute de sable et évite ainsi l'érosion. Cependant. le masque de fonderie 28, robuste, reçoit le premier choc de métal liquide amené sous basse pression avant de répartir ce métal liquide en écoulement laminaire, non turbulent, vers les modèles 24. Le masque 28 évite donc le contact direct du premier jet de métal liquide avec la masse de sable S et par conséquent l'érosion de cette masse de sable S et la retombée éventuelle de sable provenant de cette érosion dans la buse de coulée 8.

Grâce au centrage du masque ou de la carapace 28 par le manchon de centrage 34 et grâce au verrouillage de ce dernier par le système à baïonnette des échancrures 32 et des pattes 36, le masque 28 est lui-même bien positionné et bien centré dans le châssis 14 et les modèles 24 sont. par voie de conséquence, bien positionnés de manière précise, et rendus immobiles pendant le remplissage en sable S et pendant la coulée.

Grâce au système d'aspiration/dépression obtenu à la fois par l'alimentation en fonte liquide sous basse pression et par le maintien de la dépression par la cloche d'aspiration 19, pendant toute la coulée, on obtient différents avantages importants :
un remplissage du moule 2 en fonte liquide à débit constant, précis, contrôlé, ni trop lent ni trop rapide, mais cependant suffisamment rapide pour obtenir une cadence de production élevée,
on maintient la rigidité de la masse de sable sans liant, ce qui permet d'utiliser un tel sable et de réaliser des économies importantes, tant dans la préparation de ce sable sec sans liant que dans le décochage des pièces moulées et le recyclage du sable sec sans liant S,
on évacue rapidement et totalement les gaz au fur et à mesure de leur formation, de sorte que l'on évite les inclusions gazeuses et que l'on obtient des pièces saines.

Le système de verrouillage à baïonnette du manchon de centrage 34 est susceptible d'être rendu automatique, pour la mise en place du manchon 34, c'est-à-dire sa fixation sur le bossage 30 du châssis 14.

Ce procédé de moulage et de coulée et ce type de moule suivant l'invention, améliore sensiblement le rendement en métal liquide, c'est-à-dire le rapport entre le poids de chaque pièce coulée proprement dite et le poids total de chaque pièce coulée et des appendices de coulée : ce rendement peut-être au moins égal à 70 % alors qu'il n'est habituellement que de 30 % car ce type de moule permet de réduire au minimum les appendices de coulée 26 et d'éviter les évents et masselottes en raison de la grande perméabilité du moule constitué par une masse de sable sans liant S, et de l'aspiration maintenue par la cloche 19, à la fois pendant la confection du moule et pendant la coulée.

Ce moule et ce mode de coulée permettent d'obtenir à l'état brut de fonderie, des pièces en fonte ou en acier de faible épaisseur, pouvant par exemple descendre jusqu'à 2,5 mm.

### Variante

Suivant la variante illustrée à la Fig. 6, le masque de fonderie 28 est supprimé et remplacé par un tronc 42 en polystyrène expansé, de même forme que le masque de fonderie 28, c'est-à-dire présentant à sa partie supérieure un dôme de forme arquée concave ne faisant qu'une seule pièce avec les appendices de coulée 26 qui constituent les branches du tronc 42, et constituant un carrefour en Y, avec lesdits appendices 26. Le tronc 42 a une forme extérieure cylindrique et présente un épaulement de manière à s'emboîter et à reposer sur le manchon de centrage et de verrouillage 34. Le manchon 34 donne directement la forme de l'embouchure du moule et, à cet effet, ne comporte plus de couronne inférieure en saillie interne dans le prolongement de la bride 35. Cette variante constitue une solution plus . économique celle de l'exemple principal avec masque de fonderie et présente l'avantage de se prêter facilement à un assemblage centré avec le manchon 34 du fait de la descente du modèle en polystyrène expansé, au plus près de la buse de coulée 8.

Malgré un dégagement gazeux supplémentaire par rapport à l'exemple précédent, cette variante convient au moulage de pièces massives pour lesquelles d'éventuelles inclusions gazeuses ne sont pas préjudiciables à la qualité des pièces.

Dans cette variante chaque modèle 24 est assemblé directement avec le manchon 34.

Autres variantes : Le manchon de centrage et de support 34 peut être rendu adhésif à la face plane de l'embrèvement 33 du bossage 30, donc fixé par collage au lieu d'être fixé par système de verrouillage à baïonnette, ce qui permet de supprimer les échancrures 32 et les pattes 36. Mais dans ce cas, dans l'état actuel de la technique, il est préférable de fixer manuellement le manchon 34.

Par ailleurs, au lieu de deux modèles 24, il peut n'y en avoir qu'un seul, ou bien au contraire plus de deux.

Par ailleurs, si, au lieu du four de fusion 1, on emploie une poche de coulée sous basse pression, avec tube réfractaire vertical d'alimentation ascendante du moule 2, c'est le tube réfractaire vertical qui est raccordé de manière étanche à l'embouchure de coulée 29 du moule 2, son extrémité supérieure étant appliquée, par l'intermédiaire de la rondelle d'étanchéité 38, sur la bride 35 du manchon 34. L'extrémité inférieure dudit tube réfractaire vertical est immergée, comme connu, dans la fonte liquide contenue dans la poche.

Enfin, à la place de fonte liquide, on peut couler de cette manière des alliages métalliques oxydables à température de coulée élevée supérieure à 1400 °C, tels que les aciers alliés, faiblement alliés ou non alliés, ainsi que les superalliages, c'est-à-dire les alliages contenant moins de 20 % de fer et des pourcentages importants de nickel, de chrome ou de cobalt (alliages fer nickel chrome - fer nickel chrome cobalt).

## Revendications

1. Procédé de moulage de précision en fonderie de pièces en fonte et autres alliages métalliques, ferreux ou non, légers ou non, et superalliages, dans lequel on utilise un moule (2) en sable sans liant, vibré, tassé, enrobant un modèle perdu gazéifiable (24), le moule étant rigidifié sous dépression, caractérisé en ce que l'on positionne au moins un modèle en polystyrène expansé en l'assemblant avec un conduit donnant la forme de l'embouchure de coulée (29) du moule (2), à la partie inférieure du moule, conduit que l'on fixe et que l'on verrouille à la partie inférieure du moule en vue d'une alimentation en métal liquide ascendante et sous basse pression.

2. Moule de fonderie pour la mise en oeuvre du procédé suivant la revendication 1 ce moule du type comportant deux modèles perdus gazéifiables (24) en polystyrène expansé, enrobés d'une masse de sable (S) sans liant rigidifiée par tassement et mise sous dépression, contenue dans un châssis métallique (14) à chambre de dépression périphérique (15) et à moyens d'obturation et d'aspiration (18-19), caractérisé en ce qu'il comporte pour le positionnement desdits modèles (24) à l'intérieur du moule un manchon (34) de centrage et de verrouillage assemblé directement ou indirectement avec chaque modèle (24) en polystyrène expansé et constituant au moins par sa partie inférieure une embouchure de coulée (29) du moule (2) et comportant des moyens de verrouillage sur le fond (17) du châssis (14) du moule (2), ledit manchon (34) étant en un mélange durci de sable et de liant, et les modèles (24) étant pourvus d'appendices de coulée (26) en polystyrène expansé servant au raccordement direct ou indirect avec ledit manchon (34).

3. Moule suivant la revendication 2 caractérisé en ce que le manchon (34) de centrage et de verrouillage formant l'embouchure de coulée (29) s'emboîte par sa partie tubulaire sur le fond (17) du châssis (14) et s'applique par une bride (35) et des pattes rectangulaires (36) de part et d'autre d'un bossage (30) du fond (17) du châssis (14) pourvu d'échancrures rectangulaires (32) de forme et de dimensions correspondant aux pattes (36) du manchon (34).

4. Moule suivant la revendication 3 caractérisé en ce que la bride (35) et les pattes (36) s'appliquent de part et d'autre du bossage (30) du fond (17) du châssis (14) du moule (2) par rotation du manchon (34) de centrage et de verrouillage, de telle sorte que les pattes (36) soient décalées par rapport aux échancrures (32), après traversée desdites échancrures (32) avec lesquelles elles constituent un système de verrouillage de type baïonnette.

5. Moule suivant la revendication 3 caractérisé en ce que le bossage (30) du fond (17) du châssis (14) est évidé par un embrèvement (33) sur le fond duquel s'applique la bride (35) du manchon (34).

6. Moule suivant la revendication 2 caractérisé en ce que les deux modèles perdus gazéifiables (24) en polystyrène expansé sont assemblés indirectement au manchon (34) par l'intermédiaire d'un masque de fonderie tubulaire (28) en mélange durci de sable et de liant donnant la forme de l'embouchure (29) de coulée du moule, ledit masque (28) étant raccordé d'une part à chaque modèle gazéifiable (24), d'autre part au manchon (34) pour le centrage et le verrouillage du masque (28) sur le fond (17) du châssis (14) du moule (2).

7. Moule suivant les revendications 2 et 6 caractérisé en ce que chaque modèle (24) comporte un appendice de coulée (26) de section transversale rectangulaire qui s'emboîte dans une ouverture (27) de section rectangulaire du masque de fonderie (28).

8. Moule suivant les revendications 2 et 6 caractérisé en ce que le manchon (34) de centrage et de verrouillage comporte une couronne intérieure en saillie par rapport à la partie tubulaire du manchon (34), en prolongement de la bride (35), ladite couronne interne supportant la tranche d'extrémité inférieure du masque de fonderie (28), ladite bride (35) étant raccordée de manière étanche à une buse tronconique (8) de coulée par interposition d'une rondelle d'étanchéité (38) entre bride (35) et buse (8).

9. Moule suivant la revendication 6 caractérisé en ce que le masque de fonderie tubulaire (28) donnant la forme de l'embouchure de coulée (29) du moule (2) comporte au-dessus de sa forme tubulaire un dôme de forme arquée concave constituant un carrefour en Y de raccordement de l'embouchure de coulée (29) avec les ouvertures (27) d'emboîtement des appendices de coulée (26) des modèles (24).

10. Moule suivant la revendication 2 caractérisé en ce que les appendices de coulée (26) de chaque modèle (24) sont orientés symétriquement et obliquement par rapport à l'axe (X-X) de l'embouchure de coulée (29) du moule (2) dans le sens montant à partir dudit axe (X-X) vers chaque modèle (24).

11. Moule suivant la revendication 2 caractérisé en ce que, dans le manchon (34) est emboîté, centré et appuyé un tronc (42) en polystyrène expansé donnant la forme de l'embouchure de coulée (29) et ne faisant qu'une seule pièce avec les appendices de coulée (26) qui constituent les branches du tronc (42), les modèles (24) étant alors assemblés directement au manchon (34).

12. Moule suivant les revendications 2 et 11 caractérisé en ce que le tronc (42) en polystyrène expansé a la même forme que le masque de fonderie (28) et présente à sa partie supérieure un dôme de forme arquée concave constituant un carrefour en Y de raccordement du tronc (42) avec les appendices de coulée (26) des modèles (24).

## Claims

1. Method for the precision foundry casting of parts of cast iron and other ferrous or nonferrous, light or nonlight metal alloys and superalloys, in which one uses a mould (2) consisting of sand without a binding agent, which is vibrated, compressed and surrounds a lost pattern (24) which can be gasified, the mould being made rigid under reduced pressure, characterised in that one positions at least one expanded polystyrene pattern by assembling it with a pipe providing the shape of the casting mouth (29) of the mould (2), at the lower end of the mould, which pipe is fixed and locked to the lower end of the mould with a view to supplying molten metal from the bottom and at low pressure.

2. Foundry mould for carrying out the method according to Claim 1, this mould being of the type comprising two lost patterns (24) which can be gasified, of expanded polystyrene, covered with a mass of sand (S) without binding agent, made rigid by compression and which is placed under reduced pressure, contained in a metal frame (14) having a peripheral reduced pressure chamber (15) and with closure and suction means (18-19), characterised in that for positioning of the said patterns (24) inside the mould, it comprises a centering and locking sleeve (34) assembled directly or indirectly with each pattern (24) of expanded polystyrene and constiting at least by its lower part a casting mouth (29) of the mould (2) and comprising locking means on the base (17) of the frame (14) of the mould (2), the said sleeve (34) being made from a hardened mixture of sand and binding agent and the patterns (24) being provided with casting appendages (26) of expanded polystyrene serving for the direct or indirect connection to the said sleeve (34).

3. Mould according to Claim 2, characterised in that the centering and locking sleeve (34) forming the casting mouth (29) fits by its tubular part on the bottom (17) of the frame (14) and bears by a flange (35) and rectangular lugs (36) on either side of a boss (30) on the base (17) of the frame (14) provided with rectangular notches (32) of shape and dimensions corresponding to the lugs (36) of the sleeve (34).

4. Mould according to Claim 3, characterised in that the flange (35) and the lugs (36) bear on either side of the boss (30) on the base (17) of the frame (14) of the mould (2) by rotation of the centering and locking sleeve (34), so that the lugs (36) are offset with respect to the notches (32) after having passed through the said notches (32) with which they constitute a locking system of the bayonet type.

5. Mould according to Claim 3, characterised in that the boss (30) on the base (17) of the frame (14) is recessed by a tongue and groove joint (33) on the base of which the flange (35) of the sleeve (34) bears.

6. Mould according to Claim 2, characterised in that the two lost patterns (24) which can be gasified and conist of expanded polystyrene are connected indirectly to the sleeve (34) by means of a tubular foundry mask (28) of a hardened mixture of sand and binder providing the shape of the casting mouth (29) of the mould, the said mask (28) being connected at one end to each pattern (24) which can be gasified, at the other end to the sleeve (34) for the centering and locking of the mask (28) on the base (17) of the frame (14) of the mould (2).

7. Mould according to Claims 2 and 6, characterised in that each pattern (24) comprises a casting appendage (26) of rectangular cross section which fits in an opening (27) of rectangular section in the foundry mask (28).

8. Mould according to Claims 2 and 6, characterised in that the centering and locking sleeve (34) comprises an internal ring projecting with respect to the tubular part of the sleeve (34), extending the flange (35), the said internal ring supporting the lower end face of the foundry mask (28), the said flange (35) being connected in a tight manner to a frustoconical casting nozzle (8) by the interposition of a sealing washer (38) between the flange (35) and nozzle (8).

9. Mould according to Claim 6, characterised in that the tubular foundry mask (28) providing the shape of the casting mouth (29) of the mould (2) comprises above its tubular shape, a dome of concave arcuate shape constituting a Y-shaped junction for the connection of the casting mouth (29) to the openings (27) for receiving the casting appendages (26) of the patterns (24).

10. Mould according to Claim 2, characterised in that the casting appendages (26) of each pattern (24) are orientated symmetrically and obliquely with respect to the axis (X-X) of the casting mouth (29) of the mould (2) in the ascending direction from the said axis (X-X) towards each pattern (24).

11. Mould according to Claim 2, characterised in that a frustum (42) of expanded polystyrene is fitted, centered and pressed in the sleeve (34), the frustum giving the shape of the casting mouth (29) and forming a single part with the casting appendages (26) which constitute the arms of the frustum (42), the patterns (24) then being connected directly to the sleeve (34).

12. Mould according to Claims 2 and 11, characterised in that the frustum (42) expanded polystyrene has the same shape as the foundry mask (28) and at its upper end comprises a dome of concave arcuate shape constituting a Y-shaped junction for the connection of the frustum (42) to the casting appendages (26) of the patterns (24).

## Patentansprüche

1. Verfahren zum präzisen Gießen von Teilen aus Gußeisen oder anderen eisenhaltigen oder nicht eisenhaltigen, leichten oder schweren Legierungen und Superlegierungen, bei dem eine Gießform (2) aus Sand ohne Bindemittel verwendet wird, wobei der vibrierte und gepreßte Sand ein verlorenes vergasbares Modell (24) umhüllt und die Gießform beim Druckablassen versteift ist, dadurch gekennzeichnet, daß mindestens ein Modell aus expandiertem Polystyren positioniert wird, indem es mit einer Leitung verbunden wird, die dem unteren Teil der Gießform die Form der Gießöffnung (29) gibt, und wobei die Leitung am unteren Teil der Gießform befestigt und verriegelt wird, um die Speisung von flüssigem aufsteigenden Metall unter niedrigem Druck zu gewährleisten.

2. Gießform zur Durchführung des Verfahrens nach Anspruch 1 mit zwei verlorenen, vergasbaren Modellen (24) aus expandiertem Polystyren, die mit einer Masse aus Sand (S) ohne Bindemittel umhüllt sind, wobei der Sand durch Pressen versteift ist und unter Unterdruck gesetzt wird und wobei die Gießform in einem Metallbehälter (14) mit peripherer Unterdruckkammer (15) mit Verschluß und Ansaugorgan (18, 19) angeordnet ist, dadurch gekennzeichnet, daß sie zur Positionierung der Modelle (24) im Inneren der Gießform einen Stutzen (34) zum Zentrieren und Verriegeln aufweist, der direkt oder indirekt mit jedem Modell (24) aus expandiertem Polystyren verbunden ist und mindestens mit seinem unteren Teil einen Gießauslaß (29) der Gießform (2) bildet und Organe zur Verriegelung auf dem Boden (17) des Gehäuses (14) der Gießform (2) aufweist, wobei der Stutzen (34) aus einer gehärteten Mischung aus Sand und einem Bindemittel besteht und die Modelle (24) mit Gießansätzen (26) aus expandiertem Polystyren versehen sind, die zur direkten oder indirekten Verbindung mit dem Stutzen (34) dienen.

3. Gießform nach Anspruch 2, dadurch gekennzeichnet, daß der Stutzen (34) zur Zentrierung und Verriegelung, der den Gießauslaß (29) bildet, mit seinem rohrförmigen Teil auf den Boden (17) des Gehäuses (14) aufgesteckt ist und über einen Flansch (35) und über rechtwinklige Stützbeine zu beiden Seiten einer Ausbeulung (30) des Bodens (17) des Gehäuses (14) aufliegt, wobei die Ausbeulung mit rechtwinkligen Ausnehmungen (32) versehen sind, die in Form und Dimension den Stützfüßen (36) des Stutzens (34) entsprechen.

4. Gießform nach Anspruch 3, dadurch gekennzeichnet, daß der Flansch (35) und die Stützfüße (36) sich zu beiden Seiten der Ausbeulung (30) des Bodens (17) des Gehäuses (14) der Gießform (2) durch Drehung des Stutzens (34) zur Zentrierung und Verriegelung derart abstützen, daß die Stützfüße (36) gegenüber den Ausnehmungen (32) versetzt sind, nachdem diese Ausnehmungen (32) durchquert wurden, mit denen sie ein Bajonettverschlußsystem bilden.

5. Gießform nach Anspruch 3, dadurch gekennzeichnet, daß die Ausbeulung (30) des Bodens (17) des Gehäuses (14) durch eine Ausnehmung (33) im Boden unterbrochen ist, in der der Flansch (35) des Stutzens (34) anliegt.

6. Gießform nach Anspruch 2, dadurch gekennzeichnet, daß die beiden verlorenen vergasbaren Modelle (24) aus expandiertem Polystyren indirekt mit dem Stutzen (34) über eine rohrförmige Gießmaske (28) aus einer gehärteten Mischung aus Sand und Bindemitteln verbunden ist, die die Gießauslaßform (29) der Gießform bildet, wobei die Maske (28) einerseits an jedes vergasbare Modell (24) und andererseits an den Stutzen (34) zur Zentrierung und Verriegelung der Maske (28) auf dem Boden (17) des Gehäuses (14) der Gießform (2) angeschlossen ist.

7. Gießform nach den Ansprüchen 2 und 6. dadurch gekennzeichnet, daß jedes Modell (24) einen Gießansatz (26) mit rechtwinkligem Querschnitt aufweist, der in eine Öffnung (27) mit rechtwinkligem Querschnitt der Gießmaske (28) eingreift.

8. Gießform nach einem der Ansprüche 2-6, dadurch gekennzeichnet, daß der Stutzen (34) zur Zentrierung und Verriegelung eine Innenkrone aufweist, die gegenüber dem rohrförmigen Teil des Stutzens (24) übersteht und den Flansch (35) verlängert, wobei die Innenkrone den unteren Endabschnitt der Gießmaske (28) trägt und wobei der Flansch (35) dicht mit einer kegelstumpfförmigen Gießnase (8) unter Zwischenlegung eines Dichtrings (38) zwischen dem Flansch (35) und der Düse (8) verbunden ist.

9. Gießform nach Anspruch 6, dadurch gekennzeichnet, daß die rohrförmige Gießmaske (28), die die Form des Gießauslasses (29) der Gießform (2) bildet, oberhalb ihrer rohrförmigen Form einen konkav gebogenen Dorn aufweist, der eine « Y »-Gabelung der Verbindungen der Gießauslässe (29) mit den Öffnungen (27) zum Einstecken der Gießansätze (26) der Modelle (24) aufweist.

10. Gießform nach Anspruch 2, dadurch gekennzeichnet, daß die Gießansätze (26) eines jeden Modells (24) symmetrisch und schräg gegenüber der Achse (X-X) des Gießauslasses (29) der Gießform (2) in einer Richtung angeordnet sind, die ausgehend von der Achse (X-X) zu jedem Modell (24) hin steigt.

11. Gießform nach Anspruch 2, dadurch gekennzeichnet, daß in den Stutzen (34) ein Stumpf (42) eingesteckt, zentriert und angedrückt ist, der aus expandiertem Polystyren besteht und die Form des Gießauslasses (29) hat und mit den Gießansätzen (26) einstückig ausgeführt ist, die die Äste des Stumpfes (42) bilden, wobei die Modelle (24) also direkt mit dem Stutzen (34) verbunden sind.

12. Gießform nach den Ansprüchen 2-11, dadurch gekennzeichnet, daß der Stumpf (42) aus expandiertem Polystyren diesselbe Form hat wie die Gießmaske (28) und in seinem oberen Teil einen konkav gebogenen Dorn aufweist, der eine Y-Verbindungsgabelung des Stumpfes (42) mit den Gießansätzen (26) der Modelle (24) bildet.
